# EUROPÄISCHE PATENTSCHRIFT

(11) **EP 0 896 808 B1**
(45) Veröffentlichungstag und Bekanntmachung des Hinweises auf die Patenterteilung: **02.11.2000**
(21) Anmeldenummer: 97113816.9
(22) Anmeldetag: 09.08.1997
(51) Int. Cl.: A47G 7/07

(54) **Stützvorrichtung sowie mit einer Stützvorrichtung versehenes Gefäss**
Support and receptacle provided with a support
Dispositif de support et récipient pourvu d'un dispositif de support

(43) Veröffentlichungstag der Anmeldung: 17.02.1999
(73) Patentinhaber: Hobler, Martin, 5504 Othmarsingen (CH); Röthlisberger, Markus, 5001 Aarau (CH)
(72) Erfinder: Hobler, Martin, 5504 Othmarsingen (CH); Röthlisberger, Markus, 5001 Aarau (CH)
(74) Vertreter: Patentanwälte Schaad, Balass, Menzl & Partner AG

(56) Entgegenhaltungen:
- DE-C- 103 166
- DE-U- 7 540 130
- FR-A- 2 626 158
- US-A- 3 245 175

## Beschreibung

Die Erfindung betrifft eine Stützvorrichtung zur Abstützung und Zentrierung von in ein Gefäss wie z. B. eine Vase o. ä. eingestellten länglichen Gegenständen, insbesondere Blumengebinden sowie ein mit einer Stützvorrichtung versehenes Gefäss.

Wird ein Blumenstrauss in ein Gefäss, insbesondere eine Blumenvase eingestellt, so ist gewöhnlich die Oeffnung der Vase grösser als der Umfang des Blumenstrausses auf gleicher Höhe. Der Blumenstrauss steht dann nicht aufrecht in der Vase, sondern hängt, an den Rand der Oeffnung gelehnt, in ästhetisch unbefriedigender Weise zur Seite. Diesem bekannten Uebelstand wurde bereits mit verschiedenen Stützvorrichtungen abzuhelfen versucht.

Eine bekannte Stützvorrichtung weist eine flache Platte auf, an welcher eine Vielzahl parallel nach oben weisender nagelartiger Fortsätze befestigt ist. Zur Stützung des Blumenstrausses wird sein unteres Ende fest gegen die Platte gedrückt und damit die untersten Abschnitte der Stengel zwischen die Fortsätze gestossen.

Diese Stützvorrichtung hat jedoch eine Anzahl schwerwiegender Nachteile. Die Verbindung mit dem Blumenstrauss ist unsicher, da nur der unterste Teil desselben unmittelbar gestützt wird und sie muss durch eine Verletzung der Stengel erkauft werden. Die Hebelverhältnisse sind vor allem bei einem hohen Strauss äusserst ungünstig. Die Platte muss daher sehr schwer ausgebildet sein, damit sie nicht kippt. Die Stützvorrichtung ist auch unbequem zu installieren und schlecht zu reinigen.

Eine weitere bekannte Stützvorrichtung besteht aus einem etwa kugelkalottenförmigen Klumpen aus weichem, porösem Material, in welches die Stengel gestossen werden. Diese Ausführung hat bezüglich der Zuverlässigkeit der Stützung wenigstens die gleichen Nachteile wie die erstgenannte. Ausserdem eignet sie sich kaum zur Stützung gebundener Sträusse, bei denen die Stengel kompakt gebündelt sind.

Auch bei der in DE-U-75 40 130 beschriebenen Stützvorrichtung mit ringförmigen Igelbürsten werden die Blumenstengel beim Einstellen verletzt.

Eine gute Stützung verspricht die in DE-C-10 31 66 beschriebene, mit über Federn in Klemmstellung bringbaren Klemmbacken versehene Vorrichtung. Die auffwendige Mechanik steht aber einer einfachen und kostengünstigen Produktion entgegen.

Mit einer einfachen Vorrichtung und ohne die Stengel zu verletzen werden Blumen durch die in FR-A-2 626 158 beschriebenen Stützvorrichtung gestützt. Ein spinnennetzartig aufgebautes Gitter weist sich radial gegen ein Zentrum erstreckende Rippen sowie die Rippen miteinander verbindende, jeweils annähernd auf einer Kreislinie angeordnete Verstrebungen auf. Die Rippen weisen gegen das Zentrum hin freie Enden auf, die um das Zentrum herum eine Öffnung begrenzen. Die Blumen werden mit ihren Stengeln in die durch die Rippen und die Verstrebungen gebildeten Maschen sowie durch die Öffnung im Zentrum hindurchgesteckt. Auch hier werden die Stengel der Blumen einzeln abgestützt und der Blumenstrauss muss aufgebunden und neu arrangiert werden.

Hier soll nun die Erfindung Abhilfe schaffen. Die Erfindung, wie sie in den Unabhängigen Ansprüchen 1 und 6 gekennzeichnet ist, schafft eine Stützvorrichtung, welche geeignet ist, auch verhältnismässig schwere und lange Blumensträusse oder andere in ein Gefäss o. ä. eingestellte Gegenstände zu stützen, so dass sie in der gewünschten Position, d. h. gewöhnlich aufrecht, gehalten werden. Ausserdem schafft die Erfindung ein Gefäss mit einer integrierten Stützvorrichtzung, das zum Einstellen von Blumensträussen u. dgl. sehr gut geeignet ist.

Weitere Ausgestaltungen und Weiterbildungen sind Gegenstand der abhängigen Ansprüche.

Im folgenden wird die Erfindung anhand von Figuren, welche lediglich Ausführungsbeispiele darstellen, näher erläutert. Es zeigen
- Fig.1a: eine Draufsicht auf ein erfindungsgemässes Gefäss mit erfindungsgemässer Stützvorrichtung,
- Fig. 1b: einen axialen Schnitt durch das Gefäss von Fig. 1a und
- Fig. 2: einen Schnitt durch den Randbereich der Oeffnung einer weiteren Ausführungsform eines erfindungsgemässen Gefässes mit erfindungsgemässer Stützvorrichtung.

Fig. 1a,b zeigen ein rundes, sich nach oben leicht erweiterndes Gefäss 1 vorzugsweise aus Kunststoff, mit einem Boden 2 und einer umlaufenden Seitenwand 3, deren oberer Rand 4 eine Oeffnung 5 umgibt. Etwas unterhalb der Oeffnung 5 ist im Gefäss 1 eine Stützvorrichtung 6 auf einem Anschlag 7 abgestützt, der als ringförmig umlaufender simsartiger Vorsprung an der Innenseite der Seitenwand 3 ausgebildet ist. Sie ist durch einen oberhalb des Anschlags 7 umlaufenden Wulst 8 gesichert, der eine elastische Schnappsicherung bildet. Sie ist durch Zug nach oben überwindbar, so dass die Stützvorrichtung 6 aus dem Gefäss 1 entfernt werden kann.

Die Stützvorrichtung 6 umfasst einen vorzugsweise aus Kunststoff gefertigten Aussenring 9, welcher eine nach innen bis in die Nähe einer Zentrierachse 10, die in diesem Falle mit der Achse des Gefässes 1 übereinstimmt, vorstehende elastische Stützstruktur trägt. Sie besteht aus mehreren in den Aussenring 9 eingegossenen, von seiner Innenfläche abstehenden radialen Stützelementen 11, 11', deren freie Enden die Zentrierachse 10 allseitig umgeben. Zwischen zwei der acht längeren, bis nahe an die Zentrierachse 10 vorragenden Stützelemente 11 ist jeweils ein etwas kürzeres Stützelement 11' angeordnet, dessen freies Ende also etwas weiter von der Zentrierachse 10 entfernt ist. Im ganzen ist die Stützstruktur etwa scheibenförmig mit einer Oeffnung im Bereich der Zentrierachse 10. Es ist natürlich möglich, zwischen zwei Stützelementen 11, 11' jeweils ein weiteres, noch kürzeres anzuordnen usf.. Jedes der Stützelemente 11, 11' besteht aus einer Vielzahl im wesentlichen paralleler Borsten, vorzugsweise aus Kunststoff.

Wird nun z. B. ein Blumenstrauss in das Gefäss 1 eingestellt, so werden die längeren Stützelemente 11 und bei grösserem Durchmesser des Strausses in gereingerem Mass auch die kürzeren Stützelemente 11' nach unten gebogen und legen sich dabei etwas an die Aussenfläche des von den Stengeln gebildeten Bündels an. Die Endbereiche und freien Enden der Stützelemente 11, 11' bilden somit einen Stützbereich grösserer Fläche, welcher den Strauss, ohne die Stengel zu verletzen, sicher im Bereich der Zentrierachse 10 in aufrechter Position festhält. Neigt er sich nach einer Seite, so verstärkt sich, insbesondere durch die Einwirkung der kürzeren Stützelemente 11' die elastische Gegenwirkung und begrenzt die Neigung. Der Blumenstrauss kann auch ohne Schwierigkeiten wieder aus dem Gefäss 1 herausgenommen werden, wobei die Stützvorrichtung 6 dank der Schnappverriegelung an ihrem Platz bleibt. Natürlich kann auch auf eine derartige Verriegelung vezichtet werden, so dass die Stützvorrichtung 6 mit dem Blumenstrauss aus dem Gefäss 1 entfernt wird, worauf sie leicht vom Strauss abgezogen werden kann. In jedem Fall ist sie abnehmbar und leicht zu reinigen.

Bei der in Fig. 2 dargestellten Abwandlung weist der Aussenring 9 an seiner Aussenseite einen nach unten weisenden Flansch 12 auf, welcher den Rand 4 der Seitenwand 3 übergreift. Die Seitenwand 3 kann an ihrer Aussenseite eine umlaufende Ausnehmung aufweisen, die den Flansch 12 gerade aufnimmt, so dass dessen Aussenfläche in die der Seitenwand 3 glatt übergeht. Der innere Teil des Aussenringes 9 ist etwas nach unten geneigt. Auch die im übrigen wie bei der Ausführung nach Fig. 1a,b ausgebildeten Stützelemente 11, 11' (letztere nicht dargestellt) weisen etwas nach unten, so dass die Stützstruktur im ganzen etwa trichterförmig ist. Dies erleichtert die Einstellung des Blumenstrausses und verbessert die Stützung insofern, als die Stützelemente 11, 11' sich besser an das von den Stengeln gebildete Bündel anlegen. Der Flansch 12 kann an seiner Innenseite ein Gewinde tragen, das mit einem Gegengewinde an der Aussenseite der Seitenwand 3 eingreift, so dass die Stützvorrichtung 6 sicher, aber lösbar am Gefäss 1 befestigt ist.

Die Erfindung kann natürlich in vielfacher Weise abgewandelt werden, ohne dass der Grundgedanke verlassen würde. So kann die Stützvorrichtung statt wie dargestellt im Bereich der Oeffnung auch tiefer im Inneren des Gefässes angebracht sein. Sie muss jedoch vom Boden beabstandet sein und ihre Wirkung ist aufgrund der Hebelverhältnisse umso besser, je höher sie angeordnet ist. Ergänzend kann der Boden des Gefässes so ausgebildet sein, dass ein seitliches Verrutschen eines dort abgestützten Blumenstrausses o. dgl. unterbunden oder begrenzt wird. Es ist auch möglich, zwei oder mehr übereinanderliegende Stützvorrichtungen vorzusehen oder eine Stützvorrichtung, die auf mehreren Höhen oder über einen grösseren Höhenbereich wirksam ist. Besonders in diesen Fällen ist eine Abstützung des Strausses am Boden u. U. nicht erforderlich. Er kann allein von der Stützvorrichtung oder den Stützvorrichtungen gehalten werden, so dass seine Höhenlage anpassbar ist.

Auch die Ausbildung der Stützelemente kann in einem weiten Bereich abgewandelt werden, z. B. können sie als elastische oder elastisch gelagerte radial oder auch schräg gerichtete gerade oder gebogene Zungen ausgebildet sein. Die Verwendung einzelner Stützelemente, insbesondere wie in der beschriebenen Lösung als Bündel von Borsten ausgebildet, ist bezüglich Funktion wie Herstellung besonders günstig. Insbesondere erlaubt sie ausser der sicheren Fixierung gebundener Sträusse auch das Einordnen einzelner Blumen, deren Stengel auch zwischen den Stützelementen fixiert werden könen.

Schliesslich können Stützvorrichtungen auch so ausgebildet werden, dass sie nicht ausschliesslich oder vorwiegend für den Gebrauch mit einem auf sie abgestimmten Gefäss geeignet sind, sondern auch in anderen Vasen o. dgl. verwendet werden können. Z. B. kann der Aussenring einen etwa radialen durchgehenden Spalt aufweisen, so dass er begrenzt zusammendrückbar und dadurch an verschiedene Innendurchmesser anpassbar ist und sich elastisch festklemmt. Oder er kann zum gleichen Zweck auch an der Aussenseite elastische Elemente aufweisen, beispielsweise können die Borsten so eingegossen sein, dass sie auch über seine Aussenfläche vorstehen. Andererseits können Stützvorrichtungen auch fest in das Gefäss integriert sein, z. B. mit direkt in die Seitenwand eingegossenen Stützelementen.

## Patentansprüche

1. Stützvorrichtung zum Positionieren von Blumen in einem Gefäss (1) mit einer an einer äusseren, eine Zentrierachse (10) ringartig umgebende Zone verankerten Stützstruktur, die sich radial gegen die Zentrierachse (10) erstreckende und mit ihren freien Enden die Zentrierachse (10) allseitig umgebende Stützelemente (11, 11') aufweist, dadurch gekennzeichnet, dass zur Positionierung ganzer und vorzugsweise gebundener Blumensträusse die Stützelemente (11, 11') nur über die als Aussenring (9) ausgebildete, die Zentrierachse (10) ringartig umgebende Zone miteinander verbunden und zumindest in Richtung der Zentrierachse (10) elastisch auslenkbar sind.

2. Stützvorrichtung nach Anspruch 1, dadurch gekennzeichnet, dass die freien Enden der Stützelemente (11, 11') von der Zentrierachse (10) beabstandet sind und zwar vorzugsweise abwechselnd in unterschiedlicher Distanz.

3. Stützvorrichtung nach Anspruch 1 oder 2, dadurch gekennzeichnet, dass die Stützelemente (11, 11') aus mehreren im wesentlichen parallelen Borsten bestehen.

4. Stützvorrichtung nach Anspruch 1 oder 2, dadurch gekennzeichnet, dass die Stützelemente (11, 11') als, elastische oder elastisch gelagerte Zungen ausgebildet sind.

5. Stützvorrichtung nach einem der vorhergehenden Ansprüche, dadurch gekennzeichnet, dass die Stützstruktur die Zentrierachse (10) scheiben- oder trichterförmig umgibt.

6. Gefäss mit einer Seitenwand(3), einem Boden (2) und einer dem Boden (2) gegenüber angeordneten Öffnung (5) sowie mit mindestens einer Stützvorrichtung (6) gemäss einem der Ansprüche 1 bis 5, welche im Bereich der Öffnung (5) oder zwischen derselben und dem Boden (2) angeordnet ist.

7. Gefäss nach Anspruch 6, gekennzeichnet durch einen auf der Innenseite der Seitenwand (3) angeordneten Anschlag (7), auf dem die Stützvorrichtung (6) mit ihrem Aussenring (9) aufliegt.

8. Gefäss nach Anspruch 6 oder 7, dadurch gekennzeichnet, dass Gefäss (1) und Stützvorrichtung (6) durch einen Schnappverschluss miteinander verbunden sind.

9. Gefäss nach Anspruch 6, dadurch gekennzeichnet, dass Gefäss (1) und Stützvorrichtung (6) miteinander verschraubt sind.

10. Gefäss nach Anspruch 6, dadurch gekennzeichnet, dass die Seitenwand (3) des Gefässes (1) auf einer bestimmten Höhe einen Ring beschreibt und auf dieser Höhe die Stützelemente in der Seitenwand (3) verankert sind, so dass die Seitenwand (3) auf der bestimmten Höhe zugleich den Aussenring (9) der Stützvorrichtung (6) bildet.

## Claims

1. Supporting device for positioning flowers in a receptacle (1), having a supporting structure which is secured on an outer zone annularly surrounding a centring axis (10) and has supporting elements (11, 11') extending radially with respect to the centring axis (10) and with their free ends surrounding the centring axis (10) on all sides, characterized in that in order to position whole and preferably bound bunches of flowers, the supporting elements (11, 11') are connected to one another only over the zone which is formed as the outer ring (9) and annularly surrounds the centring axis (10), and can be deflected flexibly at least in the direction of the centring axis (10).

2. Supporting device according to Claim 1, characterized in that the free ends of the supporting elements (11, 11') are spaced apart from the centring axis (10), to be precise preferably alternately at different distances.

3. Supporting device according to Claim 1 or 2, characterized in that the supporting elements (11, 11') consist of a plurality of essentially parallel bristles.

4. Supporting device according to Claim 1 or 2, characterized in that the supporting elements (11, 11') are designed as flexible or flexibly mounted tongues.

5. Supporting device according to one of the preceding claims, characterized in that the supporting structure surrounds the centring axis (10) in the shape of a disc or funnel.

6. Receptacle having a side wall (3), a base (2) and an opening (5) arranged opposite the base (2) and also having at least one supporting device (6) according to one of Claims 1 to 5, which is arranged in the region of the opening (5) or between the latter and the base (2) .

7. Receptacle according to Claim 6, characterized by a stop (7) which is arranged on the inside of the side wall (3) and on which the supporting device (6) rests with its outer ring (9).

8. Receptacle according to Claim 6 or 7, characterized in that the receptacle (1) and supporting device (6) are connected to each other by a snap fastening.

9. Receptacle according to Claim 6, characterized in that the receptacle (1) and supporting device (6) are screwed to each other.

10. Receptacle according to Claim 6, characterized in that the side wall (3) of the receptacle (1) describes a ring at a determined height and the supporting elements are secured in the side wall (3) at this height, so that the side wall (3) simultaneously forms the outer ring (9) of the supporting device (6) at the determined height.

## Revendications

1. Dispositif de support pour positionner des fleurs dans un récipient (1) avec une structure support ancrée sur une zone extérieure, entourant un axe central (10) à la façon d'un anneau, qui présente des éléments support (11, 11') s'étendant radialement vers l'axe central (10) et entourant de tous côtés, par leurs extrémités libres, l'axe central (10), caractérisé en ce que, pour positionner des bouquets de fleurs complets et, de préférence, ligaturés, les éléments support (11, 11') ne sont reliés ensemble que par l'intermédiaire de la zone réalisée sous la forme d'un anneau extérieur (9), entourant l'axe central (10) à la façon d'un anneau et sont déformables élastiquement, au moins dans la direction de l'axe central (10).

2. Dispositif support selon la revendication 1, caractérisé en ce que les extrémités libres des éléments support (11, 11') sont espacées de l'axe central (10) et précisément de préférence de façon alternée, d'une distance de valeur différente.

3. Dispositif support selon la revendication 1 ou 2, caractérisé en ce que les éléments supports (11, 11') sont constitués de plusieurs touffes de poils, sensiblement parallèles.

4. Dispositif support selon la revendication 1 ou 2, caractérisé en ce que les éléments support (11, 11') sont réalisés sous la forme de languettes, élastiques ou montées de façon élastique.

5. Dispositif support selon l'une des revendications précédentes, caractérisé en ce que la structure support entoure l'axe central (10) en formant un disque ou un entonnoir.

6. Récipient présentant une paroi latérale (3), un fond (2) et une ouverture (5) disposée à l'opposé du fond (2), ainsi qu'avec au moins un dispositif support (6) selon l'une des revendications 1 à 5, lequel est disposé dans la zone de l'ouverture (5) ou bien entre celle-ci et le fond (2).

7. Récipient selon la revendication 6, caractérisé par une butée (7) disposée sur la face intérieure de la paroi latérale (3), butée sur laquelle le dispositif support (6) repose par son anneau extérieur (9).

8. Récipient selon la revendication 6 ou 7, caractérisé en ce que le récipient (1) et le dispositif support (6) sont reliés ensemble par une fermeture à encliquetage.

9. Récipient selon la revendication 6, caractérisé en ce que le récipient (1) et le dispositif support (6) sont vissés ensemble.

10. Récipient selon la revendication 6, caractérisé en ce que la paroi latérale (3) du récipient (1) décrit à un certain niveau un anneau et, à ce niveau, les éléments support sont ancrés dans la paroi latérale (3), de sorte que la paroi latérale (3) constitue au niveau déterminé en même temps l'anneau extérieur (9) du dispositif support (6).
